# EUROPÄISCHE PATENTSCHRIFT

(11) **EP 0 570 770 B1**
(45) Veröffentlichungstag und Bekanntmachung des Hinweises auf die Patenterteilung: **30.07.1997**
(21) Anmeldenummer: 93107311.8
(22) Anmeldetag: 05.05.1993
(51) Int. Cl.: B21D 1/02

(54) **Verfahren zum Richten von Blechen und Bändern**
Method for straightening plates and strips
Procédé de dressage pour dresser des tôles et bandes

(30) Priorität: 21.05.1992 DE 4216686
(43) Veröffentlichungstag der Anmeldung: 24.11.1993
(73) Patentinhaber: SMS SCHLOEMANN-SIEMAG AKTIENGESELLSCHAFT, 40237 Düsseldorf (DE)
(72) Erfinder: Benz, Willi, W-4040 Neuss 22 (DE)
(74) Vertreter: Valentin, Ekkehard, Dipl.-Ing.

(56) Entgegenhaltungen:
- EP-A- 0 005 760
- EP-A- 0 035 009
- EP-A- 0 182 062
- EP-A- 0 274 722
- US-A- 4 454 738
- US-A- 4 730 472

## Beschreibung

Die Erfindung betrifft ein Verfahren zur Kompensation der Quertraversen-Durchbiegung einer Richtmaschine für Bleche und Bänder mit versetzt zueinander angeordneten oberen und unteren Richtwalzen, die über ihre Länge mittels ihrerseits an von mit Abstand verteilt voneinander angeordneten Stellmitteln beaufschlagbaren Quertraversen abgestützten, in Walzenstühlen angeordneten Stützrollen abgestützt sind, wobei zumindest die obere Quertraverse zur Positionierung der Richtwalzen anstellbar ist und der Richtspalt unter Last geregelt wird.

Ein Verfahren dieser Art ist durch die US-A-4,730,472 bekanntgeworden und ermöglicht es, die Stützrollen von Richtmaschinen derart voreinzustellen, daß unter Berücksichtigung der Durchbiegung der Quertraversen unter der Richtkraft die Richtwalzen-Durchbiegung kompensiert ist und damit die Richtwalzen beim Richten gerade sind. Die zu diesem Zweck die Quertraverse beaufschlagenden Stellzylinder sind positionsgeregelt, d.h. die an den einzelnen Stützstellen auftretenden Kräfte bleiben völlig unbeachtet. Es wird lediglich dafür gesorgt, daß die Zylinder auch bei auftretenden Lastspitzen dann letztendlich ihre voreingestellte Position bzw. Lage wieder einnehmen. Das gilt auch für die aus der EP-A-0 182 062 bekannten Stellmittel, die dort die Richtwalzen mittelbar über der Abstützung dienenden Komplementärwalzen beaufschlagen.

Der Erfindung liegt die Aufgabe zugrunde, ein Verfahren der eingangs genannten Art zu schaffen, mit dem sich die Betriebsweise der Richtmaschine verbessern, insbesondere der Richtspalt noch präziser einhalten läßt.

Diese Aufgabe wird erfindungsgemäß dadurch gelöst, daß die Blechbreite und die Blechlage in bezug auf die Maschinenmitte sowie die ein- und auslaufseitig links und rechts der Maschinenmitte an jedem Anstellzylinder wirkenden Gesamtkräfte gemessen werden, aus denen und unter Berücksichtigung der Quertraversendurchbiegung ein Rechner die prozentualen Anteile von Einzelkräften berechnet, und die sich lastabhängig geregelt verändernden Einzelkräfte dann entsprechend dem gemessenen Zylinderkräften und der errechneten prozentualen Verteilung geregelt werden. Es wird somit ein variables Regeln des Richtspaltes unter Last in Abhängigkeit von den beim Richten tatsächlich auftretenden Kräften erreicht, wobei diese Kräfte, die den den Richtspalt aufweitenden Kräften entgegenwirken, entsprechend den errechneten, prozentualen Anteilen eingestellt werden; ein kontanter Richtspalt läßt sich auf diese Weise aufrechterhalten. Nachdem die links und rechts von der Maschinenmitte auftretenden Gesamtkräfte, d.h., die Kraft eines jeden der vier Anstellzylinder, die bei einem außermittigen Blechlauf und damit außermittiger Richtkraft bei jedem Anstellzylinder verschieden sein kann, bekannt sind, lassen sich aus dem Kräftegleichgewicht und den entsprechenden Verformungsgleichungen sowie der Bedingung, daß die Walzenstühle an äußeren Stützstellen keine Durchbiegung haben und nur die Durchbiegung der Quertraversen ausgeglichen wird, die zwischen den Stützstellen zur Kompensation der Quertraversen-Durchbiegung benötigten Einzelkräfte errechnen. Damit die Walzenstühle an den Stützstellen keine Durchbiegung haben, stellen sich vorzugsweise jeweils die äußersten symmetrisch zur Maschinenmitte wirkenden Einzelkräfte aufgrund des geregelten Richtspaltes selbsttätig ein und werden nur die inneren Einzelkräfte geregelt. Diese äußeren Einzelkräfte entsprechen Festanschlägen.

Nach einem Vorschlag der Erfindung wird eine Regelabweichung der geregelten Einzelkräfte aufgefangen. Zu diesem Zweck darf die Differenzkraft aus der Richtkraft und der Gewichtskraft die Ausbalancierungskraft nicht überschreiten.

Die Erfindung wird nachfolgend anhand eines in den Zeichnungen dargestellten Ausführungsbeispiels näher erläutert. Es zeigen:
- Figur 1: eine erfindungsgemäße Rollenrichtmaschine im Querschnitt dargestellt; und
- Figur 2: eine Schema-Zeichnung der Rollenrichtmaschine gemäß Figur 1 mit dem darin symbolhaft eingetragenen Regelkonzept zur Kompensation der Quertraversendurchbiegung.

Bei einer Rollenrichtmaschine 1 wird der Maschinenrahmen durch zwei am Fundament verankerte Ständer 2, 3 gebildet, die durch eine obere und eine untere Quertraverse 4, 4a und 5 starr verbunden sind. An der oberen Quertraverse 4 ist ein oberer Walzenstuhl 6 gehalten; ein unterer Walzenstuhl 7 ist verfahrbar auf der unteren Quertraverse 5 angeordnet. Die obere Quertraverse 4 ist über Anstellzylinder 10 gegen die untere Quertraverse 5 anstellbar; jeweils ein- und auslaufseitig an den Ecken angeordnete und somit insgesamt vier Anstellzylinder 10 greifen an die obere Quertraverse 4 an.

Auf dem unteren Walzenstuhl 7 sind Anstellkeile 8 gelagert, die durch je einen Druckmittelzylinder 9 verschiebbar sind. Auf jedem Anstellkeil ist ein Lagerträger 11 für untere Richtrollen 12 und diesen zugeordneten Stützrollen 13 abgestützt; zwischen den Stützrollen 13 sind jeweils Stege 14 angeordnet. Weiterhin sind mehrere obere Richtrollen 15 durch zwischen Stegen 16 angeordneten Stützrollen 17 an ihren Ballen abgestützt. Die oberen Richt- und Stützrollen 15, 17 sind an einen Lagerträger 18 gelagert. Jeder der benachbarten Lagerträger 18 ist an einen Anstellkeil 21 abgestützt, dessen andere Seite am oberen Walzenstuhl 6 anliegt. Die Anstellkeile 21 sind durch je einen Druckmittelzylinder 22 verschiebbar. Die oberen und unteren Richtrollen 15, 12 sind einzeln angetrieben und über Gelenkwellen 23 mit einem nicht dargestellten Antrieb verbunden.

Sowohl die obere als auch die untere Quertraverse 4, 5 ist ein- und auslaufseitig jeweils oben und unten über symmetrisch zur Maschinenmitte 24 angeordnete äußere Festanschläge 25 gegen den Walzenstuhl 6 bzw. 7 abgestützt. Weiterhin befinden sich an der Ein- und Auslaufseite oben und unten jeweils zwischen der oberen Quertraverse 4 und dem ihr zugeordneten Walzenstuhl 6 bzw. der unteren Quertraverse 5 und dem ihr zugeordneten Walzenstuhl 7 mit gleichem Abstand voneinander zwischen den Festanschlägen 25 angeordnete Plunger 26, an die als Servoventile ausgeführte Regelventile 27 angeschlossen sind.

Wie sich aus Figur 2 ergibt, sind die vier jeweils in einer Reihe zwischen den Festanschlägen 25 angeordneten Plunger 26 über ihre Regelventile 27 elektrisch an einen Rechner 28 angeschlossen, was in Figur 2 durch die dort für einen oberen und einen unteren Plunger 26 gestrichelten Linien verdeutlicht wird. An den Rechner 28 ist weiterhin ein der Richtmaschine 1 zugeordnetes, die Lage und die Breite des zu richtenden Bleches 29 bezogen auf die Maschinenmitte 24 ermittelndes Meßgerät 31 angeschlossen, wie durch die von dem Meßgerät 31 zu dem Rechner 28 führende gestrichelte Linie verdeutlicht. Zur Kopplung und Positionierung der Walzenstühle 6, 7 sind an allen vier Ecken Ausbalancierungszylinder 32 angeordnet, die entsprechend den Pfeilen 33 eine Kraft nach oben und unten ausüben und außerdem mit solch großen Zylindern ausgelegt sind, daß sie in der Lage sind, eine Regelabweichung zu kompensieren, daß heißt, die von den Ausbalancierungszylindern 32 erzeugte Kraft ist etwas größer als die Richtkraft. Sowohl die Ausbalancierungszylinder 32 als auch die Anstellzylinder 10 sind - ohne daß das in der Zeichnung gekennzeichnet ist - elektrisch mit dem Rechner 28 verbunden.

Damit die beim Richten des Bleches 29 auftretende Kraft Q nicht zu einer Aufweitung des Richtspaltes führt und sich die parallele Lage der oberen zu den unteren Richtwalzen 15, 12 einhalten läßt, üben die Plunger 26 die Durchbiegung der oberen bzw. unteren Quertraverse 4 bzw. 5 kompensierende, sich lastabhängig geregelt verändernde Einzelkräfte aus; diese sind in Figur 2 links der Maschinenmitte 24 für die oberen Plunger mit Fl1₀ und Fl2₀ bzw. für die unteren Plunger Fl1ᵤ und Fl2ᵤ sowie rechts der Maschinenmitte 24 für die oberen Plunger mit Fr2₀ und Fr1₀ bzw. für die unteren Plunger mit Fr2ᵤ und Fr1ᵤ bezeichnet. Da die Walzenstühle 6 bzw. 7 an den Stützstellen der äußeren Festanschläge 25 keine Durchbiegung haben, sind diese Stützstellen mit Fl0₀, Fl0ᵤ bzw. Fr0₀, Fr0ᵤ bezeichnet. Aus den links und rechts der Maschinenmitte 24 von den dort jeweils zwei Anstellzylindern 10 auf die Richtmaschine 1 ausgeübten Gesamtkräfte Fl1/2 und Fr1/2 ergeben sich die Einzelkräfte Fl1₀, Fr1ᵤ und Fl2₀, Fl2ᵤ bzw. Fr2₀, Fr2ᵤ und Fr1₀, Fr1ᵤ, deren prozentualen Anteile bezogen auf die Gesamtkräfte Fl1/2 und Fr1/2 der Rechner 28 ermittelt. Sobald beim Richten des Bleches 29 die dann tatsächlich auftretenden, realen Kräfte feststehen, erhalten die den Plungern 26 zugeordneten Regelventile 27 von dem Rechner 28 ein Regelsignal, um die Einzelkräfte entsprechend ihrer errechneten prozentualen Verteilung abhängig von den tatsächlich auftretenden Kräften und der Quertraversenbiegefunktion einzustellen, daß heißt, die Plunger 26 werden mehr oder weniger beaufschlagt. Auf diese Weise läßt sich jede beliebige Krafteinstellung erreichen, mit dem Ziel, den Richtspalt parallel zu halten, bzw. den Richtspalt alternativ dynamisch zu variieren; die Krafteinstellung darf dabei aber in der Summe die Anstellkraft nicht überschreiten. Die Regelung des Richtspaltes wird hierbei unter Last durchgeführt, wobei die Plunger 26 bzw. die von ihnen erzeugten Einzelkräfte variabel und selbsttätig an sich ändernde Betriebsbedingungen angepaßt werden.

## Patentansprüche

1. Verfahren zur Kompensation der Quertraversen-Durchbiegung einer Richtmaschine (1) für Bleche und Bänder mit versetzt zueinander angeordneten oberen und unteren Richtwalzen (15, 12), die über ihre Länge mittels ihrerseits an von mit Abstand verteilt voneinander angeordneten Stellmitteln (26) beaufschlagbaren Quertraversen (4, 4a bzw. 5) abgestützten, in Walzenstühlen (6, 7) angeordneten Stützrollen (13, 17) abgestützt sind, wobei zumindest die obere Quertraverse (4, 4a) zur Positionierung der Richtwalzen anstellbar ist und der Richtspalt unter Last geregelt wird,
**dadurch gekennzeichnet,**
daß die Blechbreite und die Blechlage in bezug auf die Maschinenmitte sowie die ein- und ausbauseitig links und rechts der Maschinenmitte an jedem Anstellzylinder (10) auftretenden Gesamtkräfte gemessen werden, aus denen und unter Berücksichtigung der Quertraversendurchbiegung ein Rechner die prozentualen Anteile von Einzelkräften berechnet, und daß die sich lastabhängig geregelt verändernden Einzelkräfte dann entsprechend den gemessenen Zylinderkräften und der errechneten prozentualen Verteilung geregelt werden.

2. Verfahren nach Anspruch 1,
**dadurch gekennzeichnet,**
daß sich jeweils die äußersten symmetrisch zur Maschinenmitte wirkenden Einzelkräfte aufgrund des geregelten Richtspaltes selbsttätig einstellen und die inneren Einzelkräfte geregelt werden.

3. Verfahren nach einem der Ansprüche 1 oder 2,
**dadurch gekennzeichnet,**
daß eine Regelabweichung der geregelten Einzelkräfte aufgefangen wird.

## Claims

1. Method for the compensation for crossbeam bending of a straightening machine (1) for sheets and strips, comprising upper and lower straightening rolls (15, 12) which are arranged offset relative to one another and which are supported over their length by way of backing rolls (13, 17) which are arranged in roll carriages (6, 7) and which are in turn supported at crossbeams (4, 4a or 5) loadable by setting means (26) arranged distributed at a spacing from one another, wherein at least the upper crossbeam (4, 4a) is adjustable for positioning the straightening rolls and the straightening gap is regulated under load, characterised thereby that the sheet width and the sheet position in relation to the machine centre as well as the overall forces arising at the insertion side and removal side to the left and right of the machine centre at each adjusting cylinder (10) are measured, from which and with consideration of the crossbeam bending a computer computes the percentage proportions of concentrated forces, and that the variable concentrated forces regulated in dependence on load are then regulated in correspondence with the measured cylinder forces and the computed percentage distribution.

2. Method according to claim 1, characterised thereby that the most extreme concentrated forces acting symmetrically with respect to the machine centre are automatically set by reason of the regulated straightening gap and the inward concentrated forces are regulated.

3. Method according to one of claims 1 or 2, characterised thereby that a regulating deviation of the regulated concentrated forces is detected.

## Revendications

1. Procédé pour la compensation de la flexion des traverses transversales d'une machine de dressage (1) de feuillards ou bandes métalliques, comportant des cylindres de dressage supérieur et inférieur (15,12) qui sont décalés l'un par rapport à l'autre et qui sont supportés sur leur longueur par des galets d'appui (13,17) agencés dans des rateliers à galets (6,7) et appuyés à des traverses transversales (4,4a ou 5) sur lesquelles agissent des organes de positionnement (26) agencés de façon répartie à distance l'un de l'autre,
au moins la traverse transversale supérieure (4,4a) étant réglable en vue du positionnement des cylindres de dressage et la fente de dressage étant réglée en charge,
caractérisé en ce qu'on mesure la largeur et la position du feuillard métallique par rapport au centre de la machine, ainsi que les forces totales apparaissant à chaque vérin de positionnement (10) du côté admission et du côté évacuation, à gauche et à droite du centre de la machine, un calculateur calcule les fractions en pourcentage de forces individuelles tout en tenant compte de la flexion des traverses transversales et en ce qu'on règle ensuite les forces individuelles qui varient en fonction de la charge, en fonction des forces mesurées aux vérins de la répartition en pourcentage calculée.

2. Procédé selon la revendication 1
caractérisé en ce que les forces individuelles aux extrémités, symétriques par rapport au centre de la machine, se règlent automatiquement suite au réglage de la fente de dressage, et en ce qu'on règle les forces individuelles intérieures.

3. Procédé selon l'une des revendications 1 ou 2
caractérisé en ce qu'on compense toute déviation de réglage des forces individuelles réglées.
